# EUROPÄISCHE PATENTANMELDUNG

(11) **EP 4 628 387 A1**
(43) Veröffentlichungstag der Anmeldung: **08.10.2025**
(21) Anmeldenummer: 24020104.6
(22) Anmeldetag: 04.04.2024
(51) Int. Cl.: B61L 23/04, B61L 25/02

(54) **VERFAHREN UND VORRICHTUNG ZUR VERORTUNG ZUMINDEST EINER UNSTETIGKEIT EINES RAD-FAHRWEG-KONTAKTS**

(71) Anmelder: voestalpine Signaling Austria GmbH, 8740 Zeltweg (AT)
(72) Erfinder: Velic, Dino, A-8740 Zeltweg (AT); Gänser, Hans-Peter, A-8700 Leoben (AT); Fichtenbauer, Sebastian, A-8700 Leoben (AT)
(74) Vertreter: SONN Patentanwälte GmbH & Co KG

(57) **Zusammenfassung**

Verfahren zur Verortung zumindest einer Unstetigkeit eines Rad-Fahrweg-Kontakts entlang einer Rad-Fahrweg-Kontakt-Trajektorie bei der Überfahrt eines Rades (11) eines Schienenfahrzeugs oder Zuges über eine oder mehrere Fahrwegkomponenten (1) eines Eisenbahngleises, bei welchem zumindest ein Sensorsignal erfasst wird, welches den zeitlichen Verlauf einer mechanisch-dynamischen Beanspruchung der Fahrwegkomponente (1) auf Grund einer Rad-Fahrweg-Wechselwirkung in wenigstens einer Raumrichtung repräsentiert, wobei das erfasste Sensorsignal ein erstes und ein zweites lokales Extremum (A,B) aufweist, die in örtlichen Abstand zueinander angeordneten bekannten Referenzmerkmalen des Eisenbahngleises, insbesondere der Fahrwegkomponente (1), zugeordnet werden, und wobei zumindest ein zu dem ersten und zu dem zweiten lokalen Extremum (A,B) zeitlich beabstandet auftretendes drittes lokales Extremum (C) des Sensorsignals als die Unstetigkeit des Rad-Fahrweg-Kontakts ermittelt und die Lage der Unstetigkeit entsprechend des zeitlichen Abstands der lokalen Extrema (A,B,C) und bevorzugt anhand des bekannten örtlichen Abstands der Referenzmerkmale bestimmt wird.

## Beschreibung

Die Erfindung betrifft ein Verfahren und eine Vorrichtung zur Verortung zumindest einer Unstetigkeit eines Rad-Fahrweg-Kontakts entlang einer Rad-Fahrweg-Kontakt-Trajektorie bei der Überfahrt eines Rades eines Schienenfahrzeugs oder Zuges über eine oder mehrere Fahrwegkomponenten eines Eisenbahngleises, bei welchem zumindest ein Sensorsignal erfasst wird, welches den zeitlichen Verlauf einer mechanisch-dynamischen Beanspruchung der Fahrwegkomponente auf Grund einer Rad-Fahrweg-Wechselwirkung in wenigstens einer Raumrichtung repräsentiert.

Die Unstetigkeit des Rad-Fahrweg-Kontakts entlang der Kontakttrajektorie bei der Überfahrt eines Schienenfahrzeugs über Fahrwegkomponenten wie Weichen und Kreuzungen stellt eine wesentliche Ursache für eine charakteristische dynamische Belastung und den resultierenden Verschleiß dieser Komponenten dar. Insbesondere im Bereich des Herzstücks von Weichen führen Diskontinuitäten in der Fahrkante zu stoßartigen Belastungen und erhöhter Materialbeanspruchung. Die zuverlässige Zustandsüberwachung und Verschleißbewertung von Weichenkomponenten ist daher von zentraler Bedeutung für die Gewährleistung eines sicheren und störungsarmen Schienenverkehrs.

Dem Stand der Technik sind verschiedene Ansätze zur Detektion und Quantifizierung des Verschleißes bekannt. Visuelle Inspektionen durch Fachpersonal in regelmäßigen Abständen sind gängige Praxis, wobei sichtbare Abnutzungserscheinungen begutachtet und dokumentiert werden. Nachteilig sind hierbei der hohe Personalaufwand und die begrenzte Aussagekraft rein visueller Einschätzungen bezüglich des tatsächlichen Verschleißfortschritts.

Ergänzend kommen mobile Messgeräte zum Einsatz, mit denen geometrische Größen wie Höhenlage, Rampenverlauf und Ebenheit manuell erfasst werden. Beispiele hierfür sind Lineale, Messlehren, Messkeile und Fühllehren. Vorteilhaft ist die detaillierte Erfassung relevanter Parameter, nachteilig der weiterhin hohe personelle und zeitliche Aufwand sowie die lediglich gelegentliche Betrachtung.

Eine weitere Option stellen spezielle Messzüge dar, die mit umfangreicher Sensorik ausgestattet sind. Bei Überfahrt zeichnen sie verschiedene Messwerte auf, aus denen sich Rückschlüsse auf den Verschleißzustand ziehen lassen. Vorteilhaft ist die Erfassung längerer Streckenabschnitte bei einmaliger Überfahrt, nachteilig die aufwendige und kostenintensive Ausrüstung sowie die lediglich sporadische Verfügbarkeit der Messdaten.

Auch die Ausrüstung regulärer Lokomotiven oder Triebwagen mit verschleißrelevanter Sensorik wird praktiziert. Hierdurch lässt sich eine kontinuierliche Überwachung realisieren, ohne gesonderte Messfahrten zu erfordern. Nachteilig ist der hohe Erstausrüstungsaufwand sowie die fahrzeugseitige Datenhaltung und -übertragung.

Stationäre Monitoringlösungen konzentrieren sich auf neuralgische Punkte im Gleisnetz. So erfassen Sensorarrays beispielsweise die Berollungsqualität über verschiedene Mess- bzw. Stützpunkte des Herzstücks und erlauben Rückschlüsse auf den Verschleißzustand des Herzstücks anhand der dynamischen Reaktionen beim Befahren, wobei für eine Berücksichtigung des Einflusses der Fahrgeschwindigkeit diese gesondert mit weiteren Sensoren abgeschätzt wird. Herzspitzensensoren detektieren ein Anfahren bzw. die Aufschlagintensität der Räder im Herzstückbereich aufgrund einer Fehljustierung der Radlenker oder aufgrund von Verschleiß des Herzstücks. Aus der Veränderung der Messwerte über die Zeit lässt sich die Verschleißentwicklung ableiten. Vorteilhaft ist die kontinuierliche, ortsfeste Erfassung relevanter Parameter, nachteilig der stationäre Ausrüstungs- und Wartungsaufwand sowie die einseitige Systemüberwachung.

Die Schrift DE 102004014282 A1 offenbart ein Verfahren für die Diagnose und das Zustandsmonitoring im Überlaufbereich von Weichen, starren Herzstücken und Kreuzungen. Bei der Überfahrt eines Zuges mit einer bestimmten Geschwindigkeit und Richtung über die Weiche wird die vom Zug erzeugte Beschleunigung am Herzstück mit einem dort angebrachten Beschleunigungssensor gemessen. Zusätzlich wird die durch die Zugüberfahrt verursachte Setzung einer Schwelle im Bereich des Herzstücks mit einer Wegmessvorrichtung ermittelt. Eine Datenerfassungsanlage bereitet die Signale des Beschleunigungssensors, der Wegmessvorrichtung sowie der Zuggeschwindigkeit und -richtung auf, speichert und wertet sie hinsichtlich der Überschreitung von Grenzwerten aus. Das Verfahren nutzt hierbei den Zusammenhang zwischen ansteigenden Beschleunigungen am Herzstück aufgrund zunehmender geometrischer Abweichungen und dem Verschleißfortschritt, um den Verschleißzustand zu beurteilen und Wartungsmaßnahmen rechtzeitig einzuleiten.

Die Veröffentlichung EP 3458331 A1 offenbart ein Verfahren zur Überwachung einer im Bahnbau verlegten Fahrwegkomponente, wie z.B. eines Herzstücks, bei dem an der Weiche ein Sensor, vorzugsweise ein Dehnungssensor, angebracht wird. Dieser misst kontinuierlich die Dehnung der Weichenkomponente über die Zeit, insbesondere vor, während und nach der Überfahrt von Schienenfahrzeugen. Dabei werden die Daten segmentiert, d.h. in die Abschnitte vor, während und nach der Zugüberfahrt aufgeteilt. Aus den segmentierten Daten lassen sich durch Analyse der charakteristischen Muster Rückschlüsse auf den Zustand der Weiche ziehen. Insbesondere können Veränderungen über längere Zeiträume erfasst werden, die auf fortschreitenden Verschleiß hindeuten. Die Auswertung erfolgt mit statistischen Methoden und Hüllkurven, wobei mittels Computermodellen so verschiedene Einflussfaktoren separiert und z.B. zwischen Schäden durch unrunde Räder oder verschlissene Weichenherzen unterschieden werden können. Durch Vergleich mit Solldaten einer intakten Weiche kann der Verschleißzustand ermittelt und die Restlebensdauer prognostiziert werden. Für eine Verortung einer Unstetigkeit werden jedoch keine Anhaltspunkte offenbart, obwohl eine solche ein entscheidendes und solides Kriterium für die Bewertung des Zustandes und der Geometrie einer Fahrwegkomponente darstellt.

Die aus dem Stand der Technik bekannten Verfahren zur Überwachung des Verschleißes von Weichenkomponenten weisen verschiedene Nachteile auf. Mobile Lösungen erfolgen typischerweise intervallbasiert in festgelegten Zeitabständen. Dadurch können kritische Verschleißzustände unter Umständen zu spät erkannt werden. Zudem erfordern diese Ansätze einen hohen personellen Aufwand und können je nach Einsatzzeit und -dauer zu Behinderungen des regulären Bahnbetriebs führen.

Stationäre Monitoringlösungen ermöglichen zwar eine kontinuierliche Überwachung, sind jedoch häufig mit einem hohen Instrumentierungsaufwand und entsprechenden Kosten verbunden. Hingegen ist die Ausrüstung einzelner neuralgischer Punkte im Gleisnetz mit einzelnen Sensoren mit Auswerteverfahren verbunden, die nur eine eingeschränkte Genauigkeit sowie Aussagekraft ermöglichen.

Der vorliegenden Erfindung liegt daher die Aufgabe zugrunde, ein stationäres Überwachungssystem für den Verschleiß von starren Herzstücken in Weichen und anderen von Veränderungen wie Verschleiß betroffenen Fahrwegkomponenten zu schaffen, das die Nachteile der bekannten Lösungen überwindet. Das System soll auf einer möglichst robusten und einfachen Sensorik beruhen, die zuverlässige Aussagen auch bei geringer Datenmenge bzw. einfachen Sensorsignalen im Bahnbetrieb ermöglicht. Gleichzeitig soll die Anzahl der erforderlichen Sensoren auf ein Minimum reduziert werden, im Idealfall auf nur einen Sensor zur Überwachung eines oder auch mehrerer Zustände z.B. eines Herzstücks, um den Instrumentierungs- und Wartungsaufwand zu begrenzen. Zudem soll eine qualitativ bessere Aussage über den Zustand einer Fahrwegkomponente gelingen, als dies mit bisher bekannten aufwändigeren Verfahren erreicht wird. Darüber hinaus soll das Überwachungssystem effizient und leicht anzubringen sein, um eine schnelle und kostengünstige Installation zu ermöglichen und die Beeinträchtigung des Bahnbetriebs während der Anbringung zu minimieren.

Zur Lösung dieser Aufgabe sieht die Erfindung gemäß einem ersten Aspekt ein Verfahren zur Verortung zumindest einer Unstetigkeit eines Rad-Fahrweg-Kontakts entlang einer Rad-Fahrweg-Kontakt-Trajektorie bei der Überfahrt eines Rades eines Schienenfahrzeugs oder Zuges über eine oder mehrere Fahrwegkomponenten eines Eisenbahngleises vor, bei welchem zumindest ein Sensorsignal erfasst wird, welches den zeitlichen Verlauf einer mechanisch-dynamischen Beanspruchung der Fahrwegkomponente auf Grund einer Rad-Fahrweg-Wechselwirkung in wenigstens einer Raumrichtung repräsentiert, wobei das erfasste Sensorsignal ein erstes und ein zweites lokales Extremum aufweist, die in örtlichen Abstand zueinander angeordneten bekannten Referenzmerkmalen des Eisenbahngleises, insbesondere der Fahrwegkomponente, zugeordnet werden, und wobei zumindest ein zu dem ersten und zu dem zweiten lokalen Extremum zeitlich beabstandet auftretendes drittes lokales Extremum des Sensorsignals als die Unstetigkeit des Rad-Fahrweg-Kontakts ermittelt und die Lage der Unstetigkeit entsprechend des zeitlichen Abstands der lokalen Extrema und bevorzugt anhand des bekannten örtlichen Abstands der Referenzmerkmale bestimmt wird.

Die erfindungsgemäße Lösung ermöglicht eine effiziente und zuverlässige Überwachung des Verschleißzustands von Weichenkomponenten, insbesondere des Herzstücks. Durch die Erfassung eines Sensorsignals, das den zeitlichen Verlauf der mechanisch-dynamischen Beanspruchung der Fahrwegkomponente während der Überfahrt eines Rades oder mehrerer Räder eines Schienenfahrzeugs repräsentiert, lässt sich die Lage einer Unstetigkeit im Rad-Fahrweg-Kontakt entlang der Kontakttrajektorie präzise bestimmen. Dies erlaubt Rückschlüsse auf strukturelle sowie geometrische Zustände wie z.B. den Zustand des Rad- und/oder Fahrwegkomponentenprofils, da sich Verschleißerscheinungen, neben der Intensität des Sensorsignals bei Überrollung der Unstetigkeit, auch in einer Veränderung der Lage der Unstetigkeit bei der Überrollung niederschlagen können.

Die Intensität des Sensorsignals steigt jedoch neben den Verschleißerscheinungen auch mit der Geschwindigkeit und dem Gewicht des Schienenfahrzeuges an. Die erfindungsgemäße Bestimmung einer Lage oder verschleißbedingten Veränderung einer Lage einer Unstetigkeit ist von Gewichts- und Geschwindigkeitsunterschieden zwischen Schienenfahrzeugen weitgehend unabhängig und stellt somit einen direkten und einfachen Indikator für einen Verschleißzustand bereit.

Die erfindungsgemäße Lösung ist weiters dazu geeignet, neu entstehende oder auftretende Schäden als Unstetigkeiten im erfassten Sensorsignal, einschließlich deren Lage, zu erkennen. Dazu zählen sowohl oberflächliche Schäden wie z.B. ausgebrochenes Material im Bereich des Rad-Schiene-Kontakts oder sogenannte Squats, als auch lokale strukturelle Schäden wie z.B. ein Bruch einer Fahrwegkomponente oder eine lokal unzureichende Abstützung einer Fahrwegkomponente durch den lastabtragenden Unterbau des Fahrwegs.

Ein technischer Effekt der Erfindung besteht darin, dass eine Kontaktstellenerfassung bzw. Zuordnung mit nur einem einzigen Sensor bei der Überfahrt eines Rades, für mehrere in bekannter Abfolge voneinander beabstandeter charakteristischer Referenzmerkmale und Kontaktstellen bzw. Unstetigkeiten, möglich ist, beispielsweise mittels Messung der Beschleunigung, der Dehnung, des Körperschalls oder anderer auf Referenzmerkmale referenzierbarer physikalischer Größen. Dadurch entfällt die Notwendigkeit einer aufwendigen Synchronisation mehrerer Sensoren verschiedener Kontaktstellen entlang der Fahrtrichtung, was den Instrumentierungs- Berechnungs- und Wartungsaufwand erheblich reduziert. Gleichzeitig wird eine hohe Messgenauigkeit und Zuverlässigkeit gewährleistet.

Ein weiterer Vorteil ergibt sich durch die Zuhilfenahme zusätzlicher Signalmerkmale, die durch bekannte geometrische sowie mechanische Merkmale des Fahrwegs bzw. der Weiche durch den Rad-Fahrweg-Kontakt entlang der Kontakttrajektorie als Referenzmerkmale hervorgerufen werden und im

Sensorsignalverlauf in zeitlicher Abfolge als Referenzpunkte bzw. Extrema aufscheinen. Diesen, unmittelbar für den Verschleiß oder sonstige unerwünschte Zustände, nicht ausschlaggebenden Signalmerkmalen bzw. Signalbestandteilen wird in bekannten Verfahren keine besondere Bedeutung beigemessen bzw. werden als störende Signalanteile behandelt. Erfindungsgemäß dienen diese jedoch als Referenzpunkte für die zeitliche und/oder räumliche Zuordnung einer oder mehrerer detektierter Unstetigkeiten. Die Erfindung ermöglicht dadurch z.B. eine Lagebestimmung einer verschleißrelevanten veränderlichen Kontaktstelle bzw. Unstetigkeit, unabhängig von der konkreten Sensorplatzierung. Dabei ist hervorzuheben, dass sich die "Verortung" und die "Lage" bzw. "Lagebestimmung" der Unstetigkeit bzw. der lokalen Extrema des Sensorsignals nicht auf eine rein örtliche Position beschränken, sondern auch eine zeitliche Komponente oder eine zeitliche Lage betreffen können. Weiters ist hervorzuheben, dass lokale Extrema zur Lagebestimmung auch solche umfassen, die sich aus einer Weiterverarbeitung des Sensorsignals ergeben wie z.B. einer Integration nach der Zeit.

Das erfasste Sensorsignal weist typischerweise mehrere markante lokale Extrema (Maxima oder Minima) auf, die durch die Überfahrt des Rades über bestimmte geometrische bzw. mechanische Merkmale der Weiche bzw. des Rad-Fahrweg-Kontakts entlang der Kontakttrajektorie entstehen. Beispiele für solche Merkmale können Schienenprofiländerungen, Schweißnähte, Isolierstöße, rein zur Referenzierung in eine Komponente eingebaute Referenzmerkmale, Steifigkeitsänderungen, angehängte Massen oder Ähnliches sein. Wenn die Lage dieser Merkmale entlang der Fahrwegkomponente bekannt ist, lassen sie sich den entsprechenden lokalen Extrema, nämlich dem ersten und dem zweiten lokalen Extremum, im Sensorsignal zuordnen.

Anhand des zeitlichen Abstands zwischen diesen Referenzpunkten und dem ebenfalls im Signal auftretenden dritten lokalen Extremum, das von der gesuchten Unstetigkeit im Rad-Fahrweg-Kontakt herrührt, kann auf die Lage dieser Unstetigkeit geschlossen werden. Ist beispielsweise das zeitliche Intervall zwischen einem Referenzpunkt und der Unstetigkeit bekannt, lässt sich bei Kenntnis der Fahrgeschwindigkeit des Zuges der örtliche Abstand zwischen dem entsprechenden Referenzmerkmal und dem Ort der Unstetigkeit berechnen. Die Fahrgeschwindigkeit kann hierbei aus dem zeitlichen Abstand zwischen dem ersten und dem zweiten lokalen Extremum, welche Referenzmerkmalen zugeordneten Referenzpunkten entsprechen, unter Berücksichtigung des bekannten örtlichen Abstands ermittelt werden.

Im Grunde ist aber weder die Kenntnis einzelner absoluter zeitlicher Differenzen zwischen dem Auftreten der lokalen Extrema noch die exakte örtliche Lage der Unstetigkeit zwingend erforderlich, um eine aussagekräftige Beurteilung des Verschleißzustands oder eine Verschleißprognose vorzunehmen. Stattdessen können bereits die relativen zeitlichen Lagen der lokalen Extrema zueinander ausreichend Hinweise auf Veränderungen der Rad-Schiene-Interaktion und damit auf einen Verschleißfortschritt liefern. Insbesondere das Verhältnis der zeitlichen Lage des dritten lokalen Extremums, das der Unstetigkeit zugeordnet wird, zum ersten und/oder zweiten lokalen Extremum, die durch bekannte geometrische sowie mechanische Merkmale hervorgerufen werden, lässt Rückschlüsse auf den Zustand der Fahrwegkomponente zu. Verschiebt sich beispielsweise die relative Position des dritten Extremums im Zeitbereich gegenüber den Referenzpunkten, deutet dies auf eine Verlagerung der Kontaktstelle bzw. Unstetigkeit und somit auf fortschreitenden Verschleiß hin. Durch Beobachtung und Analyse dieser relativen zeitlichen Verhältnisse im Verlauf fortlaufender Überrollungen wird z.B. anhand bekannter Korrelationen auf den Verschleißfortschritt geschlossen. So können Trends und kritische Entwicklungen frühzeitig erkannt und entsprechende Instandhaltungsmaßnahmen eingeleitet werden. Eine aufwendigere absolute Ortung der Unstetigkeiten kann bei Bedarf ebenfalls erfolgen.

Die als Referenzpunkte genutzten geometrischen sowie mechanischen Merkmale können in Schienenlängsrichtung gesehen zu beiden Seiten der zu ermittelnden Unstetigkeit angeordnet sein, sodass sich die Unstetigkeit zwischen den Referenzpunkten befindet. Alternativ sind aber auch andere Anordnungen möglich, wie z.B. dass beide Referenzpunkte in Schienenlängsrichtung vor oder beide Referenzpunkte hinter der Unstetigkeit angeordnet sind.

Für die Ermittlung des zumindest einen Sensorsignals ist wenigstens ein Sensor an der Fahrwegkomponente direkt, indirekt, z.B. über eine Halterung, oder in deren Nahbereich angeordnet. Der Sensor muss nicht in unmittelbarer Nähe der zu erfassenden Unstetigkeit angeordnet sein, sondern es sind auch größere Entfernungen möglich, solange der Sensor in der Lage ist, die von der Unstetigkeit und von den Referenzmerkmalen ausgehende mechanisch-dynamische Beanspruchung abzutasten.

Der wenigstens eine Sensor kann als Beschleunigungs-, Dehnungs-, Verformungs- oder Körperschallsensor ausgebildet sein.

Dementsprechend sieht eine bevorzugte Ausbildung der Erfindung vor, dass das zumindest eine Sensorsignal als Beschleunigungssignal oder Verformungssignal erfasst wird, welches den zeitlichen Verlauf einer durch die Überfahrt verursachten Beschleunigung, Dehnung oder sonstige Verformung der Fahrwegkomponente in wenigstens einer Raumrichtung repräsentiert. In vorteilhafter Weise kann die Beschleunigung oder z.B. Dehnung auch in zwei oder drei zueinander senkrechten Raumrichtungen erfasst und dadurch ein mehrachsiges Signal erhalten werden. Im Falle einer einachsigen Messung wird vorzugsweise die Beschleunigungskomponente in vertikaler Richtung, d.h. senkrecht zur Gleisebene erfasst. Im Falle einer zweiachsigen Erfassung erfolgt die Messung vorzugsweise in vertikaler Richtung senkrecht zur Gleisebene (z-Richtung) und in lateraler Richtung quer zur Schienenlängsrichtung (y-Richtung). Die Auswertung des mehrachsigen Beschleunigungs- oder z.B. Dehnungssignals ermöglicht eine detaillierte Analyse der Rad-Schiene-Interaktion und eine zuverlässige Detektion jener Unstetigkeiten und Referenzmerkmale im Kontaktverlauf, welche sich nicht vorwiegend in einer Raumrichtung auswirken. Dabei können die Beschleunigungskomponenten in z- und y-Richtung sowohl einzeln als auch in Kombination betrachtet werden. Treten beispielsweise lokale Extrema im z- und y-Signal in charakteristischem Muster bzw. in einer bestimmten Lage zeitgleich oder in definiertem zeitlichen Versatz auf, können aus dem Verhältnis der z:y Extrema oder aus deren zeitlichem Versatz vielfältigere Ursachen für eine Unstetigkeit ermittelt werden.

Alternativ kann vorgesehen sein, dass das zumindest eine Sensorsignal als Verformungssignal erfasst wird, welches den zeitlichen Verlauf einer durch die Überfahrt verursachten lokalen Verformung der Fahrwegkomponente in wenigstens einer Raumrichtung repräsentiert. Ein geeigneter Sensortyp zur Erfassung von Verformungen sind Dehnungsmessstreifen (DMS). Durch Applizierung von DMS auf die Oberfläche der Fahrwegkomponente, beispielsweise auf die Schienenstege oder die Herzstückspitze, lassen sich lokale Verformungen präzise erfassen. Die Platzierung der Sensoren erfolgt dabei bevorzugt an Stellen, die eine ausgeprägte Verformungscharakteristik aufweisen und empfindlich auf Unstetigkeiten im Rad-Schiene-Kontakt reagieren. Ebenfalls in Betracht kommen piezoelektrische Sensoren.

Bevorzugt ist die Fahrwegkomponente als Schienenweiche oder - kreuzung mit wenigstens einer Flügelschiene, wenigstens einer Schwelle oder festem Untergrund und einem starren oder beweglichen Herzstück ausgebildet und die Unstetigkeit des Rad-Fahrweg-Kontakts wird bei einer Rad-Übergabe zwischen Flügelschiene und Herzstückspitze mit dem Sensorsignal erfasst. Das Herzstück stellt einen kritischen Abschnitt im Rad-Schiene-System dar, da hier die Führung des Rades z.B. von der Flügelschiene auf die Herzstückspitze übergeht. Der anfängliche Übergang, auch als Rad-Übergabepunkt bezeichnet, ist aufgrund der hohen dynamischen Belastungen und des Auftreffens eines zweiten versetzten Kontaktpunktes besonders anfällig für Schläge, Verschleiß und Schädigungen.

Im Bereich des Herzstücks gibt es zudem vier Möglichkeiten der Überrollung. Sowohl bei gerader als auch bei abzweigender Durchfahrt liegt je nach Fahrtrichtung eine Rad-Übergabe von einer Flügelschiene auf eine Herzstückspitze oder umgekehrt vor. Bevorzugt wird anhand einer Korrelation aus örtlichen Abfolgen von Referenzmerkmalen und zeitlicher Abfolge mehrerer zuordenbarer Referenzpunkte im Sensorsignal ein übereinstimmendes Muster ermittelt, das bei einer bestimmten Fahrtrichtung eines Schienenfahrzeuges oder eines Zuges entsteht. Die Verknüpfung zwischen Sensorsignal und Fahrtrichtung ermöglicht eine genaue Verortung von Unstetigkeiten und erlaubt weiters eine Quantifizierung weiterer bekannter Einflussfaktoren wie z.B. einer Radgeometrie. Weiters kann mit der Kombination von bekannten Sensorsignalen aus allen Fahrtrichtungen der betriebsrelevante geometrische Ist-Zustand der Fahrwegkomponente bereits mit einem Sensor vollumfänglich ermittelt werden.

Im Zusammenhang mit der Verortung des genannten Rad-Übergabepunkts sind bekannte Referenzstellen bzw. in örtlichem Abstand zueinander angeordnete Referenzmerkmale für die Zuordnung des ersten und des zweiten lokalen Extremums des Sensorsignals von Interesse, die sich in Fahrtrichtung zu beiden Seiten des Rad-Übergabepunkts befinden und markante geometrische oder mechanische Merkmale der Weichenkomponente mit einer möglichst definierten Wechselwirkung mit dem Rad aufweisen und somit charakteristische Sensorsignale hervorrufen. Als besonders geeignete Referenzmerkmale der Fahrwegkomponente haben sich hierbei das Flügelschienenknie und eine Querschnittsänderung des Herzstücks herausgestellt, da diese als leicht zuordenbares erstes und zweites Extremum mit dem Sensorsignal besonders deutlich erfasst werden. In einer bevorzugten Ausführung des Verfahrens wird für die Zuordnung ein sogenannter Peakfinder eingesetzt, der nach einem von den Referenzmerkmalen abhängigen Muster von Referenzpunkten nach einem entsprechenden Muster in den Extrema des Sensorsignals sucht. Es können jedoch auch andere Referenzmerkmale herangezogen werden, wie z.B. Schweißnähte, ausschließlich zwecks Referenzierung an einer Komponente ausgebildete Referenzmerkmale, Steifigkeitsänderungen, Marker, angehängte Massen und dgl.

Die Überwachung eines Verschleißzustands der Fahrwegkomponente anhand der Verortung der Unstetigkeit kann zum Beispiel dadurch erfolgen, dass hierfür eine Lageveränderung der Unstetigkeit über die Zeit bis zum Ende ihrer Lebensdauer herangezogen wird. Alternativ kann die messtechnisch ermittelte Lage der Unstetigkeit mit den Ergebnissen einer numerischen Simulation der Fahrwegkomponente abgeglichen werden. Im letzteren Fall sieht eine bevorzugte Weiterbildung der Erfindung vor, dass die mechanisch-dynamische Beanspruchung der Fahrwegkomponente auf Grund des Rad-Fahrweg-Kontakts entlang der Rad-Fahrweg-Kontakt-Trajektorie mit einem digitalen Modell zumindest einer Paarung Rad-Fahrwegkomponente numerisch simuliert wird, um ein simuliertes Sensorsignal zu erhalten, und dass die Bestimmung der Lage der Unstetigkeit unter Verwendung des erfassten Sensorsignals und unter Verwendung des simulierten Sensorsignals vorgenommen wird und dass bevorzugt aus einer Veränderung der unter Verwendung des erfassten Sensorsignals ermittelten Lage der Unstetigkeit im Vergleich zur der unter Verwendung des simulierten Sensorsignals ermittelten Lage der Unstetigkeit auf einen Verschleißzustand der Fahrwegkomponente geschlossen wird.

Weicht die messtechnisch ermittelte Lage der Unstetigkeit signifikant von der simulierten Lage ab, deutet dies auf eine verschleißbedingte Veränderung der Kontaktverhältnisse hin. Art und Ausmaß dieser Abweichung erlauben Rückschlüsse auf den konkreten Verschleißzustand der Fahrwegkomponente. So kann beispielsweise eine systematische Verlagerung der Rad-Übergabepunkte in Richtung einer breiter und höher werdenden Herzstückspitze auf eine fortschreitende Abnutzung oder plastische Verformung in diesem Bereich hinweisen.

Der Abgleich mit der numerischen Simulation bietet den Vorteil einer modellbasierten Referenz, die eine objektive und quantitative Bewertung des Verschleißzustands ermöglicht. Durch Anpassung des Modells an die spezifische Geometrie und die Betriebsbedingungen der überwachten Fahrwegkomponente lässt sich eine hohe Aussagekraft und Zuverlässigkeit der Zustandsdiagnose erzielen.

Die mechanisch-dynamische Beanspruchung einer Fahrwegkomponente während der Überfahrt eines Schienenfahrzeugs hängt von einer Vielzahl von Faktoren ab, die sich von Rad zu Rad unterscheiden können. Neben fertigungsbedingten Toleranzen der Räder und Achsen spielt hier insbesondere der Sinuslauf der Radachsen eine wichtige Rolle. Dieser bezeichnet die periodische Querbewegung der Räder relativ zur Schiene. Aufgrund des zufälligen Sinuslaufs bzw. Einlaufwinkels können sich die Kontaktverhältnisse im Bereich bestimmter Unstetigkeiten, aber auch im Bereich mancher der als Referenzpunkte herangezogenen Referenzmerkmale, von Rad zu Rad ändern und in gewissem Ausmaß verlagern, sodass die auf Grund des Sensorsignals erhaltenen Lageinformationen für die Unstetigkeit in diesen Fällen als Wahrscheinlichkeitsverteilung verstanden und ausgewertet werden muss, sofern eine tatsächliche Lage besonders genau ermittelt werden soll. Um diese Einflüsse zu berücksichtigen und eine zuverlässigere Aussage über den tatsächlichen Verschleißzustand der Fahrwegkomponente zu treffen, sieht die Erfindung bei einer bevorzugten Ausbildung vor, die Verortung der Unstetigkeit für eine Vielzahl von Rädern vorzunehmen.

Dies geschieht bevorzugt derart, dass bei der Überfahrt einer Vielzahl von Rädern eines oder mehrerer Schienenfahrzeuge oder Züge das Erfassen des zumindest einen Sensorsignals und die Bestimmung der Lage der Unstetigkeit für zumindest eine Teilmenge der Räder oder für jedes Rad vorgenommen wird und aus einer Auswertung von Lagen der Unstetigkeit auf eine wahrscheinliche Lage geschlossen und bevorzugt bei Erreichen einer bestimmten wahrscheinlichen Lage ein Warnsignal ausgegeben wird.

Mit anderen Worten bedeutet dies, dass sich bei der Überfahrt eines oder mehrerer Schienenfahrzeuge eine Vielzahl von Einzelergebnissen ergibt, die jeweils die Lage der Unstetigkeit für ein bestimmtes Rad repräsentieren. Durch statistische Auswertung dieser Einzelergebnisse lässt sich eine Abschätzung der wahrscheinlichen tatsächlichen Lage der Unstetigkeit vornehmen. Methoden wie die Mittelwertbildung oder die Bestimmung des Medians ermöglichen es, den Einfluss individueller Radeinflüsse zu reduzieren und eine repräsentative Lage zu ermitteln, die den allgemeinen Verschleißzustand der Fahrwegkomponente widerspiegelt.

Vorzugsweise umfasst die Auswertung die Bildung eines gleitenden Mittelwerts der Unstetigkeitslagen über einen vorgegebenen Zeitraum oder eine vorgegebene Anzahl von Überfahrten, wobei bei einer Verschiebung oder Verschiebungsrate vorgegebenen Ausmaßes des gleitenden Mittelwerts auf einen geometrischen oder zeitlichen Grenzwert eines Verschleißzustandes geschlossen und ein Warnsignal ausgegeben wird.

Da der Rad-Fahrweg-Kontakt erheblich auch vom Zustand des jeweiligen Rades abhängt, eröffnet die Erfindung die Möglichkeit, neben dem Verschleißzustand der Fahrwegkomponente auch den Zustand der überfahrenden Räder zu überwachen. Dieser Ansatz basiert auf der Erkenntnis, dass sich der individuelle Verschleißzustand eines Rades in charakteristischen Abweichungen der Lage der Unstetigkeit von einem über alle Räder gemittelten Wert äußert. Der Mittelwert ist dabei bevorzugt ein gleitender Mittelwert über einen vorgegebenen Zeitraum, beispielsweise ein Monat, oder eine vorgegebene Anzahl von Überfahrten von Zügen. Der Verschleißzustand eines Rades bezieht sich nicht auf die generell unterschiedlichen Durchmesser der Räder von Schienenfahrzeugen, da dieser bei dem erfindungsgemäßen Verfahren keinen wesentlichen Einfluss bei der Verortung der Unstetigkeit darstellt. Der Verschleißzustand des Rades bezieht sich hauptsächlich auf Verschleißprofile, die Abweichungen vom Urprofil, einem kegeligen Radprofil, beschreiben. So werden beispielsweise hohlgelaufene Räder von der Flügelschiene auf die Herzstückspitze in Fahrtrichtung versetzt deutlich später übergeben.

Eine bevorzugte Ausbildung der Erfindung sieht in diesem Zusammenhang vor, dass das Erfassen des Sensorsignals und die Bestimmung der Lage der Unstetigkeit bei der Überfahrt jedes beteiligten Rades des Schienenfahrzeugs oder Zuges erfolgt und aus einer bei einem Rad festgestellten Abweichung vorgegebenen Ausmaßes der Lage der Unstetigkeit von einem aus allen Rädern des Zuges, oder von allen Rädern mehrerer Züge aus einem definierbaren Zeitraum, ermittelten Mittelwert oder Median für die Lage der Unstetigkeit auf einen Verschleißzustand dieses Rades geschlossen wird.

Die Verwendung eines Mittelwerts oder Medians als Vergleichsmaßstab ermöglicht es dabei, den Einfluss des allgemeinen Verschleißzustands der Fahrwegkomponente zu eliminieren und die radspezifischen Einflüsse zu isolieren. Zum anderen trägt die radselektive Auswertung der Sensorsignale dazu bei, die Aussagekraft und Zuverlässigkeit der Verschleißüberwachung insgesamt zu erhöhen. Durch die Identifikation und Separierung auffälliger Räder lässt sich der Einfluss von Radunregelmäßigkeiten auf die Bestimmung des Verschleißzustands der Fahrwegkomponente reduzieren und damit die Genauigkeit und Robustheit der Zustandsdiagnose verbessern.

Bei einer weiteren Ausführungsform des Verfahrens wird eine Verbesserung erzielt, indem z.B. für ein Rad an der Stelle einer Unstetigkeit ein genaues und zuverlässiges Maß für dessen Fahrtgeschwindigkeit anhand der nächstgelegenen Referenzmerkmale bzw. Referenzpunkte ermittelt wird, sodass sich, in Kombination mit der Verortung der Unstetigkeit, von der Intensität oder einem Ausschlag des Sensorsignals bzgl. dem Bereich der Unstetigkeit mit Berücksichtigung des Maßes für die Geschwindigkeit auf eine noch genauere geometrische Ausprägung von Verschleiß oder Beschädigungen schließen lässt.

Samplingfrequenzen einfacherer Sensorik z.B. zwischen 2 - 20kHz reichen für ein gegenständliches Verfahren bereits aus, um bei Geschwindigkeiten von bis zu 350km/h eine Lagebestimmung einer Kontaktstelle bzw. Unstetigkeit mit einer geometrischen Auflösung von < 5 mm zu ermöglichen. Bevorzugt wird das Verfahren erst ab 20 km/h, besonders bevorzugt ab 35 km/h eingesetzt. Die Mess- bzw. Samplingfrequenz des Sensors kann z.B. abhängig von der Geschwindigkeit jedes Schienenfahrzeuges angepasst werden.

Gemäß einem zweiten Aspekt der Erfindung wird eine Vorrichtung zur Verortung einer Unstetigkeit eines Rad-Fahrweg-Kontakts entlang einer Rad-Fahrweg-Kontakt-Trajektorie bei der Überfahrt eines Rades eines Schienenfahrzeugs oder Zuges über wenigstens eine Fahrwegkomponente eines Eisenbahngleises bereitgestellt, wobei sich die Vorrichtung insbesondere zur Durchführung des Verfahrens gemäß dem ersten Aspekt der Erfindung eignet. Die Vorrichtung umfasst erfindungsgemäß:
- die wenigstens eine Fahrwegkomponente,
- zumindest einen an der Fahrwegkomponente oder in deren Nahbereich angebrachten Sensor zur Erfassung eines den zeitlichen Verlauf einer mechanisch-dynamischen Beanspruchung der Fahrwegkomponente auf Grund einer Rad-Fahrweg-Wechselwirkung in wenigstens einer Raumrichtung repräsentierenden Sensorsignals,
- eine Signalauswerteschaltung, welcher das Sensorsignal zugeführt ist und welche bevorzugt den örtlichen Abstand zweier in bekanntem Abstand zueinander angeordneter Referenzmerkmale des Fahrwegs innerhalb der Messreichweite des Sensors gespeichert hat,
wobei die Signalauswerteschaltung eingerichtet ist, um das Sensorsignal auszuwerten und ein erstes und ein zweites lokales Extremum zu erkennen, die den Referenzmerkmalen des Fahrwegs zugeordnet werden, und um ein zu dem ersten und zu dem zweiten lokalen Extremum zeitlich beabstandet auftretendes drittes lokales Extremum des Sensorsignals zu erkennen, die als die Unstetigkeit des Rad-Fahrweg-Kontakts ermittelt wird, wobei die Lage der Unstetigkeit entsprechend des zeitlichen Abstands der lokalen Extrema und bevorzugt anhand des bekannten örtlichen Abstands der Referenzmerkmale bestimmbar ist.

Vorzugsweise ist der zumindest eine Sensor als Beschleunigungssensor oder Verformungssensor ausgebildet.

Vorzugsweise ist die Fahrwegkomponente als Schienenweiche oder -kreuzung mit wenigstens einer Flügelschiene, wenigstens einer Schwelle oder festem Untergrund und einem starren oder beweglichen Herzstück ausgebildet und die Unstetigkeit des Rad-Fahrweg-Kontakts ist ein Rad-Übergabebereich auf der Flügelschiene und/oder auf der Herzstückspitze.

Vorzugsweise sind die Referenzmerkmale der Fahrwegkomponente von einem Flügelschienenknie und einer Querschnittsänderung des Herzstücks gebildet.

Vorzugsweise ist die Signalauswerteschaltung bei der Überfahrt einer Vielzahl von Rädern eines oder mehrerer Schienenfahrzeuge oder Züge ausgebildet, um das Sensorsignal für zumindest eine Teilmenge der Räder oder für jedes Rad zu erfassen und zur Ermittlung der Lage der Unstetigkeit auszuwerten und aus einer Auswertung von Lagen der Unstetigkeit auf eine wahrscheinliche Lage zu schließen und ein bei Erreichen einer bestimmten wahrscheinlichen Lage ein Warnsignal auszugeben.

Vorzugsweise umfasst die Auswertung die Bildung eines gleitenden Mittelwerts der Unstetigkeitslagen über einen vorgegebenen Zeitraum oder eine vorgegebene Anzahl von Überfahrten, wobei bei einer Verschiebung oder Verschiebungsrate vorgegebenen Ausmaßes des gleitenden Mittelwerts auf einen geometrischen oder zeitlichen Grenzwert des Verschleißzustandes geschlossen und ein Warnsignal ausgegeben wird.

Vorzugsweise ist die Signalauswerteschaltung ausgebildet, um das Sensorsignal bei der Überfahrt jedes beteiligten Rades des Schienenfahrzeugs oder Zuges zu erfassen und zur Ermittlung der Lage der Unstetigkeit auszuwerten und aus einer bei einem Rad festgestellten Abweichung vorgegebenen Ausmaßes der Lage der Unstetigkeit von einem aus allen Rädern des Zuges, oder von allen Rädern mehrerer Züge aus einem definierbaren Zeitraum, ermittelten Mittelwert oder Median für die Lage der Unstetigkeit auf einen Verschleißzustand dieses Rades zu schließen.

Die Erfindung wird nachfolgend anhand eines in der Zeichnung dargestellten Ausführungsbeispiels näher erläutert. In dieser zeigen Fig. 1 eine schematische Darstellung einer Schienenweiche, Fig. 2 eine vergrößerte Darstellung der Schienenweiche im Bereich des Rad-Übergabepunkts zwischen der Flügelschiene und der Herzstückspitze, Fig. 3 eine schematische Darstellung des Rad-Fahrwegkontakts im Bereich des Rad-Übergabepunkts im Querschnitt und Fig. 4 eine Darstellung des Sensorsignals.

In Fig. 1 sind die allgemeinen Komponenten einer Eisenbahnweiche 1 dargestellt, nämlich Backenschienen 2, Zungenschienen 3, ein starres Herzstück 4, Flügelschienen 5 und Radlenker 6.

Fig. 2 zeigt einen vergrößerten Ausschnitt der Fig. 1 im Bereich des Herzstücks 4 mit der starren Herzstückspitze 7, wobei der Verlauf des Rad-Fahrweg-Kontakts durch die punktierten Linien 8 und 10 angedeutet ist. Der Rad-Übergabepunkt ist mit 9 bezeichnet. Die Querschnittsdarstellung in Fig. 3 veranschaulicht die Rad-Fahrweg-Kontaktpunkte 8 und 10 zum Zeitpunkt der Radübergabe, bei welcher die Kontaktpunkte an unterschiedlichen Bereichen das Laufrads 11 angeordnet sind.

Zur Verortung der durch die Rad-Übergabe verursachten Unstetigkeit des Rad-Fahrweg-Kontakts ist nun im Bereich des Herzstücks 4, wie z.B. an dessen Unterseite oder seitlich am Steg einer Flügelschiene 5 ein Beschleunigungssensor angeordnet (nicht dargestellt), der die mechanisch-dynamische Beanspruchung der Fahrwegkomponente auf Grund der Rad-Fahrweg-Wechselwirkung in wenigstens einer Raumrichtung, vorzugsweise in vertikaler Richtung, misst. Das sich bei der Überfahrt eines Rades daraus ergebende Sensorsignal ist in Fig. 4 dargestellt. Es ist erkennbar, dass das Sensorsignal mehrere lokale Extrema aufweist, z.B. in Fahrtrichtung gesehen ein lokales erstes Maximum A, ein drittes lokales Maximum C und ein zweites lokales Maximum B. Das erste und das zweite lokale Maximum sind hierbei vorgegebenen Referenzmerkmalen der Weiche durch die diese beiden Extrema verursacht wurden anhand eines bekannten Musters als Referenzpunkte zugeordnet, nämlich dem Flügelschienenknie 12 und einer Querschnittsänderung (nicht dargestellt) des Herzstücks 4. Die Referenzmerkmale sind in konstantem örtlichen Abstand zueinander angeordnet und die Referenzpunkte im Sensorsignal in zeitlichem Abstand, sodass aus dem Auftreten des dritten lokalen Maximums im Verhältnis zum Auftreten des ersten und/oder zweiten lokalen Maximums eine Verortung der Unstetigkeit erfolgen kann.

## Patentansprüche

1. Verfahren zur Verortung zumindest einer Unstetigkeit eines Rad-Fahrweg-Kontakts entlang einer Rad-Fahrweg-Kontakt-Trajektorie bei der Überfahrt eines Rades (11) eines Schienenfahrzeugs oder Zuges über eine oder mehrere Fahrwegkomponenten eines Eisenbahngleises, bei welchem zumindest ein Sensorsignal erfasst wird, welches den zeitlichen Verlauf einer mechanisch-dynamischen Beanspruchung der Fahrwegkomponente (1) auf Grund einer Rad-Fahrweg-Wechselwirkung in wenigstens einer Raumrichtung repräsentiert, wobei das erfasste Sensorsignal ein erstes und ein zweites lokales Extremum (A,B) aufweist, die in örtlichen Abstand zueinander angeordneten bekannten Referenzmerkmalen des Eisenbahngleises, insbesondere der Fahrwegkomponente (1), zugeordnet werden, und wobei zumindest ein zu dem ersten und zu dem zweiten lokalen Extremum (A,B) zeitlich beabstandet auftretendes drittes lokales Extremum (C) des Sensorsignals als die Unstetigkeit des Rad-Fahrweg-Kontakts ermittelt und die Lage der Unstetigkeit entsprechend des zeitlichen Abstands der lokalen Extrema (A,B,C) und bevorzugt anhand des bekannten örtlichen Abstands der Referenzmerkmale bestimmt wird.

2. Verfahren nach Anspruch 1, **dadurch gekennzeichnet, dass** das zumindest eine Sensorsignal als Beschleunigungssignal erfasst wird, welches den zeitlichen Verlauf einer durch die Überfahrt verursachten Beschleunigung der Fahrwegkomponente (1) in wenigstens einer Raumrichtung repräsentiert.

3. Verfahren nach Anspruch 1 oder 2, **dadurch gekennzeichnet, dass** das zumindest eine Sensorsignal als Verformungssignal erfasst wird, welches den zeitlichen Verlauf einer durch die Überfahrt verursachten lokalen Verformung der Fahrwegkomponente (1) in wenigstens einer Raumrichtung repräsentiert.

4. Verfahren nach Anspruch 1, 2 oder 3, **dadurch gekennzeichnet, dass** die Fahrwegkomponente (1) als Schienenweiche oder -kreuzung mit wenigstens einer Flügelschiene (5), wenigstens einer Schwelle oder festem Untergrund und einem starren oder beweglichen Herzstück (4) ausgebildet ist und die Unstetigkeit des Rad-Fahrweg-Kontakts bei einer Rad-Übergabe zwischen Flügelschiene (5) und Herzstückspitze (7) mit dem Sensorsignal erfasst wird.

5. Verfahren nach Anspruch 4, **dadurch gekennzeichnet, dass** die Referenzmerkmale der Fahrwegkomponente (1) von einem Flügelschienenknie (12) und einer Querschnittsänderung des Herzstücks ($) gebildet sind und als zuordenbares erstes und zweites Extremum (A,B) mit dem Sensorsignal erfasst werden.

6. Verfahren nach einem der Ansprüche 2 bis 5, **dadurch gekennzeichnet, dass** die Erfassung des Beschleunigungs- oder Verformungssignals die Erfassung einer vertikalen Beschleunigungs- oder Verformungskomponente und/oder einer horizontalen Beschleunigungs- oder Verformungskomponente umfasst.

7. Verfahren nach einem der Ansprüche 1 bis 6, **dadurch gekennzeichnet, dass** die mechanisch-dynamische Beanspruchung der Fahrwegkomponente (1) auf Grund des Rad-Fahrweg-Kontakts entlang der Rad-Fahrweg-Kontakt-Trajektorie mit einem digitalen Modell zumindest einer Paarung Rad-Fahrwegkomponente (1) numerisch simuliert wird, um ein simuliertes Sensorsignal zu erhalten, und dass die Bestimmung der Lage der Unstetigkeit unter Verwendung des erfassten Sensorsignals und unter Verwendung des simulierten Sensorsignals vorgenommen wird und dass bevorzugt aus einer Veränderung der unter Verwendung des erfassten Sensorsignals ermittelten Lage der Unstetigkeit im Vergleich zur der unter Verwendung des simulierten Sensorsignals ermittelten Lage der Unstetigkeit auf einen Verschleißzustand der Fahrwegkomponente (1) geschlossen wird.

8. Verfahren nach einem der Ansprüche 1 bis 7, **dadurch gekennzeichnet, dass** bei der Überfahrt einer Vielzahl von Rädern (11) eines oder mehrerer Schienenfahrzeuge oder Züge das Erfassen des zumindest einen Sensorsignals und die Bestimmung der Lage der Unstetigkeit für zumindest eine Teilmenge der Räder (11) oder für jedes Rad (11) vorgenommen wird und aus einer Auswertung von Lagen der Unstetigkeit auf eine wahrscheinliche Lage, geschlossen und bevorzugt bei Erreichen einer bestimmten wahrscheinlichen Lage ein Warnsignal ausgegeben wird.

9. Verfahren nach Anspruch 8, **dadurch gekennzeichnet, dass** die Auswertung die Bildung eines gleitenden Mittelwerts der Unstetigkeitslagen über einen vorgegebenen Zeitraum oder eine vorgegebene Anzahl von Überfahrten umfasst, wobei bei einer Verschiebung oder Verschiebungsrate vorgegebenen Ausmaßes des gleitenden Mittelwerts auf einen geometrischen oder zeitlichen Grenzwert eines Verschleißzustandes geschlossen und ein Warnsignal ausgegeben wird.

10. Verfahren nach einem der Ansprüche 1 bis 9, **dadurch gekennzeichnet, dass** das Erfassen des Sensorsignals und die Bestimmung der Lage der Unstetigkeit bei der Überfahrt jedes beteiligten Rades (11) des Schienenfahrzeugs oder Zuges erfolgt und aus einer bei einem Rad (11) festgestellten Abweichung vorgegebenen Ausmaßes der Lage der Unstetigkeit von einem aus allen Rädern (11) des Zuges, oder von allen Rädern (11) mehrerer Züge aus einem definierbaren Zeitraum, ermittelten Mittelwert oder Median für die Lage der Unstetigkeit auf einen Verschleißzustand dieses Rades (11) geschlossen wird.

11. Vorrichtung zur Verortung einer Unstetigkeit eines Rad-Fahrweg-Kontakts entlang einer Rad-Fahrweg-Kontakt-Trajektorie bei der Überfahrt eines Rades (11) eines Schienenfahrzeugs oder Zuges über wenigstens eine Fahrwegkomponente (1) eines Eisenbahngleises, insbesondere zur Durchführung eines Verfahrens nach einem der Ansprüche 1 bis 10, umfassend
- die wenigstens eine Fahrwegkomponente (1),
- zumindest einen an der Fahrwegkomponente (1) oder in deren Nahbereich angebrachten Sensor zur Erfassung eines den zeitlichen Verlauf einer mechanisch-dynamischen Beanspruchung der Fahrwegkomponente (1) auf Grund einer Rad-Fahrweg-Wechselwirkung in wenigstens einer Raumrichtung repräsentierenden Sensorsignals,
- eine Signalauswerteschaltung, welcher das Sensorsignal zugeführt ist und welche bevorzugt den örtlichen Abstand zweier in bekanntem Abstand zueinander angeordneter Referenzmerkmale des Fahrwegs innerhalb der Messreichweite des Sensors gespeichert hat,
wobei die Signalauswerteschaltung eingerichtet ist, um das Sensorsignal auszuwerten und ein erstes und ein zweites lokales Extremum (A,B) zu erkennen, die den Referenzmerkmalen des Fahrwegs zugeordnet werden, und um ein zu dem ersten und zu dem zweiten lokalen Extremum (A,B) zeitlich beabstandet auftretendes drittes lokales Extremum (C) des Sensorsignals zu erkennen, die als die Unstetigkeit des Rad-Fahrweg-Kontakts ermittelt wird, wobei die Lage der Unstetigkeit entsprechend des zeitlichen Abstands der lokalen Extrema (A,B,C) und bevorzugt anhand des bekannten örtlichen Abstands der Referenzmerkmale bestimmbar ist.

12. Vorrichtung nach Anspruch 11, **dadurch gekennzeichnet, dass** der zumindest eine Sensor als Beschleunigungssensor oder Verformungssensor ausgebildet ist.

13. Vorrichtung nach Anspruch 11 oder 12, **dadurch gekennzeichnet, dass** die Fahrwegkomponente (1) als Schienenweiche oder -kreuzung mit wenigstens einer Flügelschiene (5), wenigstens einer Schwelle oder festem Untergrund und einem starren oder beweglichen Herzstück (4) ausgebildet ist und die Unstetigkeit des Rad-Fahrweg-Kontakts ein Rad-Übergabebereich auf der Flügelschiene (5) und/oder auf der Herzstückspitze (7) ist.

14. Vorrichtung nach Anspruch 13, **dadurch gekennzeichnet, dass** die Referenzmerkmale der Fahrwegkomponente (1) von einem Flügelschienenknie (12) und einer Querschnittsänderung des Herzstücks (4) gebildet sind.

15. Vorrichtung nach einem der Ansprüche 11 bis 14, **dadurch gekennzeichnet, dass** die Signalauswerteschaltung bei der Überfahrt einer Vielzahl von Rädern (11) eines oder mehrerer Schienenfahrzeuge oder Züge ausgebildet ist, um das Sensorsignal für zumindest eine Teilmenge der Räder (11) oder für jedes Rad (11) zu erfassen und zur Ermittlung der Lage der Unstetigkeit auszuwerten und aus einer Auswertung von Lagen der Unstetigkeit auf eine wahrscheinliche Lage zu schließen und ein bevorzugt bei Erreichen einer bestimmten wahrscheinlichen Lage ein Warnsignal auszugeben.

16. Vorrichtung nach Anspruch 15, **dadurch gekennzeichnet, dass** die Auswertung die Bildung eines gleitenden Mittelwerts der Unstetigkeitslagen über einen vorgegebenen Zeitraum oder eine vorgegebene Anzahl von Überfahrten umfasst, wobei bei einer Verschiebung oder Verschiebungsrate vorgegebenen Ausmaßes des gleitenden Mittelwerts auf einen geometrischen oder zeitlichen Grenzwert des Verschleißzustandes geschlossen und ein Warnsignal ausgegeben wird.

17. Vorrichtung nach einem der Ansprüche 11 bis 16, **dadurch gekennzeichnet, dass** die Signalauswerteschaltung ausgebildet ist, um das Sensorsignal bei der Überfahrt jedes beteiligten Rades (11) des Schienenfahrzeugs oder Zuges zu erfassen und zur Ermittlung der Lage der Unstetigkeit auszuwerten und aus einer bei einem Rad (11) festgestellten Abweichung vorgegebenen Ausmaßes der Lage der Unstetigkeit von einem aus allen Rädern (11) des Zuges, oder von allen Rädern (11) mehrerer Züge aus einem definierbaren Zeitraum, ermittelten Mittelwert oder Median für die Lage der Unstetigkeit auf einen Verschleißzustand dieses Rades (11) zu schließen.
